# EUROPÄISCHE PATENTSCHRIFT

(11) **EP 1 082 749 B1**
(45) Veröffentlichungstag und Bekanntmachung des Hinweises auf die Patenterteilung: **10.04.2002**
(21) Anmeldenummer: 99925006.1
(22) Anmeldetag: 18.05.1999
(51) Int. Cl.: H01J 49/04

(54) **GASEINLASS FÜR EINE IONENQUELLE**
GAS INLET FOR AN ION SOURCE
DISPOSITIF D'ADMISSION DE GAZ POUR SOURCE D'IONS

(30) Priorität: 20.05.1998 DE 19822674
(43) Veröffentlichungstag der Anmeldung: 14.03.2001
(73) Patentinhaber: GSF-Forschungszentrum für Umwelt und Gesundheit GmbH, 85764 Neuherberg (DE)
(72) Erfinder: ROHWER, Egmont, Lynnrodene 0081 (ZA); ZIMMERMANN, Ralf, D-80339 München (DE); HEGER, Hans, Jörg, D-80807 München (DE); DORFNER, Ralph, D-81545 München (DE); BOESL, Ulrich, D-84036 Landshut (DE); KETTRUP, Antonius, D-59821 Ansberg (DE)
(86) Internationale Anmeldenummer: EP9903420
(87) Internationale Veröffentlichungsnummer: WO9960603

(56) Entgegenhaltungen:
- EP-A- 0 770 870
- US-A- 4 433 241
- US-A- 5 070 240

## Beschreibung

Die Erfindung betrifft einen Gaseinlaß für eine Ionenquelle. Die Gaszuführung soll die zu ionisierenden Moleküle (oder Atome) derart in die Ionenquelle einbringen, daß eine möglichst gute Ionisations-Effizienz erreicht werden kann (d. h. daß eine hohe Empfindlichkeit im Ionisationsschritt erreicht werden kann).

Bisher ist es üblich, das zu analysierende Gas effusiv in die Ionenquelle des Massenspektrometers einzubringen. Dabei führt eine Zuleitung (z. B. das Ende einer gaschromatographischen Kapillare) in die Ionenquelle, die eine geschlossene (z. B. viele CI- oder EI-Ionenquellen für Quadrupol- oder Sektorfeldmassenspektrometer) oder eine offene Bauweise (z. B. viele Ionenquellen für Flugzeitmassenspektrometer [TOF-Massenspektrometer]) haben kann. Im Fall von Ionenquellen mit geschlossener Bauweise wird dabei ein Bereich der Ionenquelle mit dem eingelassenen Gas "geflutet", d. h. die eingelassenen Atome oder Moleküle führen teilweise Stöße mit der Ionenquellen-Wandung durch, bevor sie ionisiert und im Massenspektrometer nachgewiesen werden. Die offene Bauweise vieler Ionenquellen für TOF-Massenspektrometer begünstigt den Einsatz von Atom- oder Molekularstrahltechniken. Dabei wird ein relativ gerichteter Gasstrahl durch die Ionenquelle geführt, der im Idealfall nur sehr wenig Wechselwirkung mit den Bauelementen derselben hat.

Für die Flugzeitmassenspektrometrie kommen dabei effusive Molekularstrahlen [2], sowie geskimmte [1] und ungeskimmte [3, 4] Überschallmolekularstrahlen zum Einsatz (jeweils gepulst oder kontinuierlich (cw)).

Überschallmolekularstrahl-Einlaßsysteme erlauben eine Abkühlung des Analysengases im Vakuum durch adiabatische Expansion. Nachteilig ist jedoch, daß bei herkömmlichen Systemen die Expansion relativ weit entfernt vom Ort der Ionisation erfolgen muß. Da die Dichte des Expansionsgasstrahls (und damit die Ionenausbeute für ein gegebenes Ionisationsvolumen) mit dem Quadrat des Abstands von der Expansionsdüse abnimmt, ist die erreichbare Empfindlichkeit limitiert.

Effusive Molekularstrahl-Einlaßsysteme erlauben keine Abkühlung der Probe. Allerdings können Gaseinlaßsysteme für effusive Molekularstrahlen derart aufgebaut werden, daß über eine metallische Nadel, die in das Zentrum der Ionenquelle führt, der Gasaustritt direkt in den Ionisationsort geführt wird [2]. An diese Nadel wird dabei ein bestimmtes elektrisches Potential gelegt, um die Abzugsfelder in der Ionenquelle nicht zu stören. Die Nadel muß auf relativ hohe Temperaturen geheizt werden, um ein Auskondensieren schwerflüchtiger Analytmoleküle in der Nadel zu verhindern. Dabei ist zu beachten, daß der kälteste Punkt nicht an der Nadelspitze liegen sollte. Die nötige Heizung der Nadel ist problematisch, da die Nadel gegenüber dem restlichen Aufbau elektrisch isoliert sein muß (z. B. durch ein Übergangsstück aus Keramik). Elektrische Isolatoren sind im allgemeinen auch thermische Isolatoren und erlauben nur einen sehr geringen Wärmefluß von z. B. der beheizten Zuleitung zur Nadel. Eine Heizung über elektrische Heizelemente oder IR-Strahler ist ebenfalls schwierig, da die Nadel zwischen die Abzugsplatten der Ionenquelle ragt.

Die Selektivität der Resonanzionisation mit Lasern (REMPI) ist vom verwendeten Einlaßsystem abhängig (aufgrund der unterschiedlichen Kühlungseigenschaften). Neben dem effusiven Molekularstrahl-Einlaßsystem (EMB), das sich unter anderem zur Detektion ganzer Substanzklassen verwenden läßt, kann durch Verwendung eines Überschall-Molekularstrahl-Einlaßsystems (Jet) hochselektiv und teilweise sogar isomerenselektiv ionisiert werden. Bei den gebräuchlichen, für spektroskopische Experimente entwickelten Überschallgas-Düsen stellt die Ausnutzung der Probenmenge (d. h. die erreichbare Meßempfindlichkeit) keinen limitierenden Faktor dar. Weiterhin sind die bestehenden Systeme nicht auf die Vermeidung vom Memory-Effekten ausgelegt. Für die Anwendung von REMPI-TOFMS-Spektrometern für analytische Anwendungen ist die Entwicklung einer verbesserten Jet-Einlaßtechnik nötig. Dabei ist darauf zu achten, daß die Ventile aus inerten Materialien aufgebaut sind, um Memory-Effekte oder chemische Zersetzung (Katalyse) der Probenmoleküle zu vermeiden. Weiterhin sollten die Einlaßventile keine Totvolumina aufweisen. Außerdem ist es notwendig, das Ventil auf Temperaturen von mehr als 200° C heizen zu können, damit auch schwerflüchtige Verbindungen aus dem Massenbereich > 250 amu zugänglich sind. Zudem soll durch die Jet-Anordnung möglichst wenig an Empfindlichkeit gegenüber der effusiven Einlaßtechnik eingebüßt werden. Dies kann vor allem durch eine effektivere Ausnutzung der eingelassenen Probe im Vergleich zu bisherigen Jet-Anordnungen erreicht werden.

Diese Erhöhung geschieht z. B. dadurch, daß jeder Laserschuß einen möglichst großen Anteil der Probe trifft. Im Idealfall würde die Probe gepulst zu jedem Laserschuß eingelassen, so daß zwischen den Laserschüssen keine Probe verloren geht. Außerdem sollte der eingelassene Probengasstrahl nur eine dem Laserstrahl entsprechende räumliche Ausdehnung aufweisen. Damit würde die gesamte Probe ohne Verluste zur Analyse herangezogen. So würden auch geringe Probenmengen ein verwertbares Signal am Detektor erzeugen. Da das Abzugsvolumen durch die Ausmaße des Laserstrahls vorgegeben ist (eine Aufweitung des Laserstrahls würde den REMPI-Wirkungsquerschnitt verringern, der z. B. bei einer Zweiphotonenionisation mit dem Quadrat der Laserintensität skaliert), muß versucht werden sowohl den räumlichen wie auch den zeitlichen Überlapp von Molekularstrahl und Laserstrahl zu optimieren. Boesl und Zimmermann et al. [5] stellten beispielsweise ein heizbares Jet Ventil für analytische Anwendungen z. B. zur Gaschromatographie-Jet-REMPI-Kopplung mit minimiertem Totvolumen vor. Für Anwendungen im Bereich der Ultraspurenanalytik oder der Online-Analyse mit REMPI-TOFMS ist jedoch ein Weiterentwicklung in Bezug auf die Probenausnutzung (Empfindlichkeit), Inertheit (z. B. Vermeidung von Metall-Proben Kontakt) und Heizbarkeit (Vermeidung von Memory-Effekten) sinnvoll. Pepich et al. stellten eine GC-Überschallmolekularstrahl-Kopplung für die laserinduzierte Fluoreszenzspektroskopie vor, bei der durch den gepulsten Einlaß u.a. ein Erhöhung des Duty Cycles gegenüber dem effusiven Einlaß erreicht wurde [6]. Um den GC-Fluß durch den gepulsten Einlaß nicht zu unterbrechen, schlug Pepich vor, die Probe effusiv in eine Vorkammer einzulassen. In diese Vorkammer schießt das gepulste Trägergas. Dieses Trägergas komprimiert dabei das Analytgas in der Vorkammer und schiebt es, einem Kolben gleich, durch eine kleine Öffnung nach unten in die optische Kammer, wo die Fluoreszenzanregung stattfindet. Durch die pulsierte Kompression und Injektion des Analytgases in die optische Kammer kann bei der nachfolgenden Laseranregung eine größere Anzahl von Probenmolekülen erfaßt werden. Die Ventilöffnung und die Triggerung des Lasers müssen dabei derart synchronisiert werden, daß der Laserstrahl den Bereich des komprimierten Analyten im Gaspuls auch trifft. Der Aufbau ermöglicht also eine repetitive, zeitlich begrenzte (< 10 µs) Kompression der Probe, ohne den GC-Fluß zu beeinträchtigen. Allerdings erlaubt der Aufbau von Pepich et al. keine Kühlung der Probe (diese wird nur durch die Einfügung von Mischkörpern wie z. B. Glaswolle, welche die Kompressionscharakteristik verschlechtert bzw. zerstört, erreicht).

Aufgabe der Erfindung ist es, den Gaseinlaß für eine Ionenquelle so auszugestalten, daß der Expansionsort des Gasstrahls direkt in die Ionenquelle eines Massenspektrometers geführt werden kann, um eine hohe Empfindlichkeit zu erreichen und bei möglichst geringer Gasbelastung des Vakuums eine möglichst hohe Probenkonzentrationen am Ionisationsort der Ionenquelle des Massenspektrometers zu erzielen.

Gelöst wird diese Aufgabe durch die Merkmale des Patentanspruchs 1.

Die Unteransprüche beschreiben vorteilhafte Ausgestaltungen der Erfindung.

Die Vorrichtung hat gegenüber dem Stand der Technik folgende besondere Vorteile:

Die Überschallmolekularstrahl-Expansion kann direkt in die Ionenquelle gelegt werden. Dabei wird die prinzipiell höchste mögliche Dichte des Gasstrahls im Ionisationsort. erreicht. Weiterhin erlaubt die Vorrichtung eine Kompression des Analytgases im Jetgaspuls und somit eine noch weiter erhöhte Empfindlichkeit. Besondere Vorteile der Gaszuführung bestehen darin, daß die Probe adiabatisch gekühlt wird, die Kapillare bis zu ihrem unterem Ende gut heizbar ist, und die Probe gepulst eingelassen werden kann. Die Vorrichtung kann so ausgestaltet werden, daß die Probenmoleküle nur mit inerten Materialien in Kontakt kommen.

Der Einlaß des Gases soll entweder gepulst oder kontinuierlich erfolgen können. Weiterhin sollen die Analytgaspulse durch einen Stoßgasdruckpuls komprimiert werden, um die Nachweisempfindlichkeit weiter zu erhöhen. Durch Einstellung geeigneter Parameter kann eine Abkühlung des Gases durch eine adiabatische Expansion in das Vakuum des Massenspektrometers erfolgen (Überschallmolekulekularstrahl oder Jet). Eine Kühlung des eingelassenen Gases ist dabei für viele massenspektrometrische Fragestellungen von Vorteil. Die geringere interne Energie gekühlter Moleküle wirkt sich häufig durch einen verringerten Fragmentationsgrad im Massenspektrum aus. Besonders vorteilhaft ist die Kühlung für die Anwendung der Resonanzionisation mit Lasern (REMPI). Bei Verwendung eines sogenannten Überschallmolekularstrahl-Einlaßsystems (Jet) zur Kühlung des Gasstrahls kann mit REMPI hochselektiv (teilweise sogar isomerenselektiv) ionisiert werden. Da die Kühlung durch die Expansion erfolgt, können die Probengaszuleitung, das Ventil und die Expansionsdüse geheizt werden, ohne daß sich die Kühlungseigenschaften wesentlich verschlechtern. Das ist wichtig für analytische Anwendungen. Ohne ausreichende Heizung könnten Proben-Bestandteile in der Zuleitung oder im Gaseinlaß auskondensieren. Wichtige Anwendungen für die Erfindung sind die Einkopplung eines chromatographischen Eluenten oder eines kontinuierlichen Probengasflusses aus einer online-Probennahme(sonde) in einen Überschallmolekularstrahl. Das hier beschriebene Einlaßsystem erlaubt es, den Expansionsort in die Ionenquelle des Massenspektrometers zu legen. Damit können die Ionen direkt unter der Expansionsdüse erzeugt werden, was sehr vorteilhaft für die erreichbare Nachweisempfindlichkeit ist.

Die Erfindung wird im folgenden anhand eines Ausführungsbeispiels mit Hilfe der Figuren näher erläutert.

Dabei zeigt die Figur 1 einen schematischen Gaseinlaß, die Figur 2 den Gaseinlaß für die Ionenquelle eines Massenspektrometers und die Figur 3 den Kompressionseffekt.

Die Figur 1 zeigt das Schema einer vorteilhafte Ausführung des Gaseinlasses, wobei die Ionenquelle nicht mit dargestellt ist.

Die Zufuhr des Probengasstroms 13 (z.B. aus dem Gaschromatograph) erfolgt über eine Kapillare 1 aus z. B. Quartzglas. Die Kapillare 1 führt durch eine Halterung 7, die beispielsweise aus Edelstahl (inertisiert, Silicosteel®) oder aus maschinell bearbeitbarer Keramik hergestellt ist, und ragt in ein Röhrchen 2. Die Halterung 7 befindet sich im Vakuum des Massenspektrometers. Sie kann entweder frei aufgehängt sein (z. B. über das Ventil 8 und dessen Gaszuführungsrohr oder über die heizbare Transferline in welcher die Kapillare 1 geführt ist). Das Röhrchen 2 ist auf der Innenseite chemisch inert ausgeführt und kann z.B. aus Glas, Quarz oder aus innen inertisiertem Edelstahl (silanisiert, Silicosteel®) gefertigt sein. Die Kapillare 1 ist gegen das Vakuum des Massenspektrometers durch eine Dichtung 9 gasdicht abgeschlossen. Das Röhrchen 2 ist in der Halterung 7 befestigt. An der Halterung 7 befindet sich ein gepulstes Ventil 8, über das Stoßgas 12 in Pulsen über den in der Halterung 7 befindlichen Kanal 10 in das Glasröhrchen 2 eingebracht werden kann. Die Halterung 7 ist durch (nicht eingezeichnete) Heizelemente heizbar. Die Probenzuleitung (Kapillare 1) ist bis zur Halterung 7 in einem (nicht eingezeichneten) beheizten Mantel geführt. Das Röhrchen 2 ist ebenfalls heizbar. Weiterhin weist die Spitze des Röhrchens 2 eine leitende Beschichtung auf, an die über eine Kontaktierung 14 ein definiertes elektrisches Potential angelegt werden kann. Die Heizung und die simultane Anlegbarkeit dieses definierten Potentials kann z. B. wie folgt gelöst werden:
1) Bei einer Fertigung des Röhrchens 2 aus Glas oder Quarz kann die Heizung durch eingeschmolzene Mikro-Heizdrähte 4 erfolgen. Auf der Außenseite des Röhrchens 2 ist eine metallische Beschichtung 3 aufgebracht (z. B. aufgedampfte oder -gesputterte Goldschicht oder ein sehr dünnes Metallröhrchen), an die durch eine Kontaktierung 14 ein bestimmtes elektrisches Potential gelegt werden kann. Die Isolierung der leitfähigen Beschichtung 3 gegen das Gehäuse 7 erfolgt z. B. durch ein unbeschichtetes Stück 6 des Glasrohrs 2.
2) Alternativ kann eine, auf der Außenseite des Röhrchen 2 angebrachte Widerstandsheizung verwendet werden. Dabei sind viele Ausführungen denkbar. Im folgenden wird beispielhaft eine mögliche Ausführung der Widerstandsheizung dargelegt. Das Röhrchen 2 ist außen mit einer metallischen Beschichtung versehen (oder es ist selber aus Metall). Im zu heizenden Bereich ist über dieser leitenden Beschichtung eine weitere Beschichtung gelegt, die einen relativ hohen elektrischen Widerstand hat (Widerstandsbeschichtung) und mit einer dritten (Kontaktierungs-) Beschichtung überdeckt ist. Diese Kontaktierungsbeschichtung hat keinen direkten elektrischen Kontakt zur untersten, leitenden Beschichtung. Wird eine Spannung zwischen der untersten und der obersten Beschichtung gelegt so wirkt die Wiederstandsbeschichtung als Widerstandsheizung. Durch geeignete Wahl des internen Widerstands (Widerstandsbeschichtung) und eines externen Widerstands kann dabei (bei einer gegebenen Heizleistung) das Potential der äußersten Beschichtung so gewählt werden, wie es für eine möglichst geringe Beeinflussung der Felder in der Ionenquelle nötig ist. Eine außen auf das Röhrchen 2 aufgebrachte Widerstandsheizung kann also simultan zum Heizen und Anlegen der definierten Spannung verwendet werden. Eine weitere Möglichkeit simultan zu heizen und (während des Laserpulses) das optimale Potential an die Außenseite der Beschichtung zu legen, ist die Anwendung von gepulstem Heizstrom. Kurz vor jedem Laserpuls wird die Spannung an der Außenbeschichtung auf den idealen Wert angepaßt.

Das Ende des Röhrchen 2 weist eine Düsenöffnung 5 auf, die verschiedenartig ausgeführt sein kann. Beispielsweise kann die Düse 5 als Lavaldüse ausgeformt sein. Weiterhin verjüngt sich das Röhrchen 2 zur Düsenöffnung 5 hin. Diese z. B. konusförmige Verjüngung erlaubt es, den Einfluß des in die Ionenquelle hineinragenden Röhrchens 2 auf die elektrischen Abzugsfelder in der Ionenquelle zu minimieren. Die Vorteile des Gaseinlaßsystems kommen besonders zusammen mit einer vorteilhaften Ausgestaltung der Abzugsblenden der Ionenquelle z. B. eines Flugzeitmassenspektrometers zum Tragen. Die Auslaßcharakteristik aus der Düse 5 ist im Überschallmolekularstrahl-Betrieb etwa proportional zu *cos*^{*2*} ξ wobei ξ der Winkelabweichung vom geradlinigen Gasstrahl entspricht [7]. Für den Fall eines effusiven Molekularstrahls ist die Richtungscharakteristik weniger ausgeprägt. Um das Abpumpen des anfallenden Gases zu erleichtern und Rückstreuungseffekte von Gasmolekülen zu vermeiden sollte die Ionenquelle möglichst offen aufgebaut werden.

In der Figur 2 ist eine vorteilhafte Ausführung einer Ionenquelle für z. B. ein TOF-Massenspektrometer mit der Positionierung der Spitze der erfindungsgemäßen Ausführung des Gaseinlasses dargestellt.

Es ist vorteilhaft die Repeller- 20 und Abzugsblenden 21 der Ionenquelle als Netz 17 aus dünnen leitenden Drähten auszulegen. Das Netz 17 kann z. B. in einem Drahtring, einer u-förmigen oder einer rechteckigen Halterung 18 aus dickerem Draht gehaltert sein. Um die größtmögliche Gasdurchlässigkeit zu erreichen ohne die elektrischen Abzugsfelder zu sehr zu stören, kann man die Dichte des Netzes 17 (= Anzahl Drähte pro Flächeneinheit) z.B. vom Zentrum der Platten zum Rand hin abfallen lassen. Weiterhin kann der obere Teil der Repeller- 20 und Abzugsplatten 21 massiv ausgestaltet sein. Die Ionen können entweder durch das Netz oder durch eine kreis- oder schlitzförmige Öffnung 22 abgezogen werden. Wird eine Öffnung 22 im Netz verwendet so kann durch Auflage einer dünnen, ringförmigen (oder ovalen etc.) Blende aus Metall 19 um die Öffnung im Netz die ionenoptische Qualität (z.B. wichtig für die erreichbare Massenauflösung) verbessert werden. Die Ausgestaltung des Repellers 20 als Drahtnetz 17 erlaubt die einfache Verwendung einer Elektronenkanone 23 hinter dem Repeller 20 oder vor der Abzugsblende 21 zur Erzeugung eines Elektronenstrahles für die Elektronenstoßionisation (EI-Ionisation). Die Elektronenkanone 23 kann in einer beliebigen Position hinter den Blenden eingebaut werden (beim Einbau hinter dem Repeller 20 in Achse mit der Abzugsrichtung oder abweichend von der Achse, beim Einbau vor der Blende 21 nur abweichend von der Achse). Der Elektronenstrahl 24 tritt durch das Netz 17 der jeweiligen Blende 20 oder 21 und trifft die Probe im effusiven Molekularstrahl unter der Düse 5. Vorteilhaft ist, daß bei dieser Anordnung in einem Flugzeitmassenspektrometer die Elektronenstoßionisation alternierend zu REMPI mit einem Laserstrahl 25 erfolgen kann, d. h. pro Sekunde könnten, entsprechend der maximalen Wiederholrate der Datenaufnahme und -verarbeitung, mehrere hundert bis tausend EI- Ionisations Massenspektren aufgenommen und parallel, entsprechend der maximalen Wiederholrate des Ionisationslasers und der maximalen Wiederholrate der Datenaufnahme, einige bis mehrere zehn REMPI- Massenspektren aufgenommen werden.

Die beschriebene Vorrichtung kann beispielsweise wie folgt betrieben werden:

Wird das Ventil 12 nicht betrieben, so bildet sich unter der Düse 5 aus dem durch die Kapillare 1 kontinuierlich zugeleitetem Analytgasstrom 13 ein effusiver Molekularstrahl. Für diesen Betriebsmodus kann die Kapillare 1 soweit zurückgezogen werden, daß sie gerade in den Kanal 10 in der Halterung 7 mündet. Aus diesem können die zu analysierenden Moleküle direkt unter der Düse 5 z. B. mit einem Laser (REMPI) oder einem Elektronenstrahl (EI) ionisiert werden. Vorteil des effusiven Betriebs gegenüber konventionellen effusiven Gaseinlaß-Techniken ist z. B. die direkte Heizbarkeit des in die Ionenquelle hineinragenden Teils des Einlaßsystems und die Verwendung inerter Materialien.
Wird das über das Ventil 8 ein Puls Stoßgas 12 (z. B. Argon oder Luft mit einer Pulslänge von z. B. 750 µs) injiziert, so bildet sich unter der Düse 5 ein Überschallmolekularstrahl aus. Der Gaspuls komprimiert das Analytgas, das sich im Röhrchen 2 angesammelt hat, zu einer räumlich eingeengten Bande.Die Analytmoleküle liegen in der Bande aufkonzentriert vor (d. h. die Anzahl der Analytmoleküle pro Volumeneinheit ist erhöht). In anderen Worten stellt die Analytgasbande einen Bereich mit erhöhter Analytkonzentration im Jetgaspuls dar. Diese "dynamische und transiente" Aufkonzentrierung erlaubt eine Verbesserung der Nachweisempfindlichkeit.

Die Figur 3 zeigt den Kompressionseffekt, aufgenommen mit einem Prototyp des beschriebenen Einlaßsystems. Dabei wurde die Verzögerungszeit zwischen dem Laserpuls und dem Triggerpuls des Ventils 8 in kleinen Schrittweiten durchgefahren und das REMPI-Signal von Benzol registriert (Benzol wurde dem Probengas 13 zugegeben). Obwohl die Länge des Pulses aus Stoßgas 12 größer als 750 µs ist, ist die beobachtete Breite des Analytgaspulses nur 170 µs (FWHM). Die Empfindlichkeit gegenüber dem effusiven Einlaß ist deutlich gesteigert. Die spektroskopisch bestimmte Jet-Kühlung beträgt 15 K. Dies zeigt, daß. sehr gute Überschallmolekularstrahl Bedingungen erreicht werden.

Neben der beschriebenen Aufkonzentrierung hat diese Betriebsart noch weitere Vorteile: Das Analytgas kommt nicht mit inneren Teilen von z. B. Gasventilen in Berührung, sondern wird nur in desaktivierten und inerten Röhren geführt. Die Komprimierung erfolgt durch einen Gaspuls. Mit dem beschriebenen Aufbau können gute Jet-Kühlungen erreicht werden. Der beschriebene Aufbau erlaubt also eine Probenführung, wie sie für spurenanalytische Anwendungen erforderlich ist (minimierte Memory-Effekte, Ausschluß katalytischer Reaktionen). Darüber hinaus erfolgt die Expansion direkt in der Ionenquelle des Massenspektrometers. Der Ionisationsort kann also beliebig nahe an die Düse 5 gelegt werden, ohne daß spezielle ionenoptische Konzepte [3] verwendet werden müßten oder ein Hineindriften der Ionen in die Quelle nötig ist. In der Praxis ist zur Vermeidung von z. B. Ionen-Molekülreaktionen und zur Erreichung vollständiger Jet-Kühlung ein Abstand von 3 - 5 mm sinnvoll [4]. Für z. B. spektroskopische Zwecke oder als Kalibrationsgas kann dem Stoßgas 12 Probengas oder Kalibrationsgas direkt zugesetzt werden.

Alternativ kann auch ein Aufbau mit zwei Ventilen realisiert werden. Dabei ist die Kapillare 1 durch ein Kapillarröhrchen 15 (nicht in den Figuren gezeigt) ersetzt, in das seitlich eine Kapillare zur Probenzufuhr mündet und in das von oben über ein weiteres Ventil 16 (nicht in den Figuren gezeigt) ein Druckgaspuls gegeben werden kann. Das Ventil 8 erzeugt einen Überschallmolekularstrahl aus der Düsenöffnung 5 des Röhrchen 2. Das in dem Kapillarröhrchen 15 befindliche Probengas wird durch einen weiteren Gaspuls aus dem Ventil 16 komprimiert, aus dem Kapillarröhrchen 15 geschoben und in den bereits ausgebildeten Überschallmolekularstrahl des Ventils 8 injiziert. Dieser Überschallmolekularstrahl des Ventils 8 stellt eine sogenannte Mantelgasströmung ("sheath gas"-Puls) für den aus dem Kapillarröhrchen 15 kommenden Probengaspuls dar. Das Probengas wird in diesem Mantelgas eingebettet und durch die Düse 5 expandiert. Das "Mantelgasprinzip" erlaubt eine weitere Steigerung der Nachweisempfindlichkeit durch eine örtlichen Fokussierung der Probenmoleküle auf die Mittelachse des Überschallmolekularstrahls [7].

### Literatur:

[1]
   A) R. Tembreull, C. H. Sin, P. Li, H. M. Pang, D. M. Lubman; Anal. Chem. 57 (19985) 1186;
   B) R. Zimmermann, U. Boesl, C. Weickhardt, D. Lenoir, K.-W. Schramm, A. Kettrup, E. W. Schlag, Chemosphere 29 1877 (1994) 1877
[2]
   A) U. Boesl, H. J. Neusser, E. W. Schlag; US-PS 4,433,241.
   B) R. Zimmermann, H. J. Heger, A. Kettrup, U. Boesl, Rapid. Communic. Mass Spektrom. 11 (1997) 1095
[3] H. Oser, R. Thanner, H.-H. Grotheer, Combust, Sci. And Tech. 116 - 117 (1996) 567
[4] R. Zimmermann, H. J. Heger, E. R. Rohwer, E. W. Schlag, A. Kettrup, U. Boesl, Proceedings of the 8th Resonance Ionization Spectroscopy Symposium (RIS-96), Penn State College 1996, AIP-Conference Proceeding 388, AIP-Press, Woobury, New York (1997) 119
[5]
   A) DE 195 39 589.1
   B) EP 0 770 870 A2
[6]
   A) B. V. Pepich, J. B. Callis, D. H. Burns, M. Grouterman, D. A. Kalman, Anal. Chem. 58 (1986) 2825;
   B) B. V. Pepich. J. B. Callis, J. D. Sh. Danielson, M. Grouterman, Rev. Sci. Instrum. 57 (1986) 878.

## Patentansprüche

1. Gaseinlaß für eine Ionenquelle bestehend aus:
a) einer Kapillare (1) für die Zufuhr von Probengas (13),
b) einem diese Kapillare (1) umgebendes Führungsrohr (2) für Trägergas (12), wobei die Kapillare (1) in das Führungsrohr (2) mündet, und das Führungsrohr (2) mit seinem offenen Ende in der Ionenquelle endet,
c) einem pulsbaren Ventil (8) zur Zufuhr von Trägergas (12) in das Führungsrohr (2)
d) und einem Gehäuse (7) zur gasdichten Halterung für die Kapillare (1), das Führungsrohr (2) und das Ventil (8), wobei das Führungsrohr (2) aus dem Gehäuse (7) herausragt.

2. Gaseinlaß für eine Ionenquelle nach Anspruch 1 **dadurch gekennzeichnet, daß** die Außenseite ganz oder teilweise leitfähig oder mit einem leitfähigen Material (3) beschichtet ist und über eine Kontaktierung (14) auf ein bestimmtes elektrisches Potential gelegt werden kann.

3. Gaseinlaß für eine Ionenquelle nach den Ansprüchen 1 oder 2 **dadurch gekennzeichnet, daß** das Führungsrohr (2) und die Halterung (7) mit Heizelementen versehen sind.

4. Gaseinlaß für eine Ionenquelle nach den Ansprüchen 1 bis 3 **dadurch gekennzeichnet, daß** die Öffnung des Führungsrohrs (2), das in die Ionenquelle ragt, eine Verengung aufweist.

5. Gaseinlaß für eine Ionenquelle nach den Ansprüchen 1 bis 4 **dadurch gekennzeichnet, daß** die Öffnung der Kapillare (1), die in das Führungsrohr (2) mündet, eine Verengung aufweist.

## Claims

1. Gas inlet for an ion source comprising:
a) a capillary tube (1) for supplying sample gas (13),
b) a guide tube (2), which surrounds this capillary tube (1), for guiding carrier gas (12), the capillary tube (1) terminating in the guide tube (2), and the guide tube (2) ending with its open end in the ion source,
c) a pulsed valve (8) for supplying carrier gas (12) into the guide tube (2),
d) and a housing (7) for the gas-tight mounting support for the capillary tube (1), the guide tube (2) and the valve (8), the guide tube (2) protruding from the housing (7).

2. Gas inlet for an ion source according to claim 1, **characterised in that** the external surface is wholly or partially conductive or is coated with a conductive material (3) and may be placed at a predetermined electrical potential via a contacting means (14).

3. Gas inlet for an ion source according to claims 1 or 2, **characterised in that** the guide tube (2) and the mounting support (7) are provided with heating elements.

4. Gas inlet for an ion source according to claims 1 to 3, **characterised in that** the opening of the guide tube (2), which protrudes into the ion source, has a constriction.

5. Gas inlet for an ion source according to claims 1 to 4, **characterised in that** the opening of the capillary tube (1), which terminates in the guide tube (2), has a constriction.

## Revendications

1. Dispositif d'admission de gaz dans une source d'ions comprenant :
a) un capillaire (1) pour l'alimentation du gaz échantillon (13),
b) un tube de guidage (2) entourant le capillaire (1) pour le gaz vecteur (12), le capillaire (1) débouchant dans le tube de guidage (2) et ce tube (2) se termine par son extrémité ouverte dans la source d'ions,
c) une vanne pulsée (8) pour fournir du gaz vecteur (12) dans le tube de guidage (2), et
d) un boîtier (7) pour recevoir de manière étanche au gaz le capillaire (1), le tube de guidage (2) et la vanne (8), le tube de guidage (2) sortant du boîtier (7).

2. Dispositif d'admission de gaz pour une source d'ions selon la revendication 1,
**caractérisé en ce que**
le côté extérieur est totalement ou partiellement conducteur ou est revêtu d'une matière conductrice (3) et par un contact (14), on peut lui appliquer un certain potentiel électrique.

3. Dispositif d'admission de gaz pour une source d'ions selon les revendications 1 ou 2,
**caractérisé en ce que**
le tube de guidage (2) et le support (7) sont munis d'éléments chauffants.

4. Dispositif d'admission de gaz pour une source d'ions l'une quelconque des revendications 1 à 3,
**caractérisé en ce que**
l'ouverture du tube de guidage (2) présente un rétrécissement pénétrant dans la source d'ions.

5. Dispositif d'admission de gaz d'une source d'ions selon quelconque des revendications 1 à 4,
**caractérisé en ce que**
l'ouverture du capillaire (1) débouche dans le tube de guidage (2) et comporte un rétrécissement.
